# EUROPÄISCHE PATENTSCHRIFT

(11) **EP 2 626 215 B1**
(45) Veröffentlichungstag und Bekanntmachung des Hinweises auf die Patenterteilung: **03.06.2015**
(21) Anmeldenummer: 13000578.8
(22) Anmeldetag: 05.02.2013
(51) Int. Cl.: B42D 15/00

(54) **Verfahren zum Herstellen eines Datenträgers und daraus erhältlicher Datenträger**
Method for producing a data carrier and data carrier obtainable therefrom
Procédé de fabrication d'un support de données et support de données ainsi obtenu

(30) Priorität: 07.02.2012 DE 102012002296
(43) Veröffentlichungstag der Anmeldung: 14.08.2013
(73) Patentinhaber: Giesecke & Devrient GmbH, 81677 München (DE)
(72) Erfinder: Otto, Daniela Dr., 81669 München (DE); Reiner, Harald Dr., 81371 München (DE)

(56) Entgegenhaltungen:
- WO-A2-2011/161661

## Beschreibung

Die Erfindung betrifft einen Datenträger, insbesondere ein Wertdokument wie etwa eine Banknote, mit einer im infraroten Spektralbereich erkennbaren Kennzeichnung in Form von Mustern, Buchstaben, Zahlen oder Bildern. Die Erfindung betrifft des Weiteren ein Verfahren zum Herstellen des Datenträgers.

Ausweiskarten, wie beispielsweise Kreditkarten oder Personalausweise, werden seit langem mittels Lasergravur personalisiert. Bei der Personalisierung durch Lasergravur werden durch geeignete Führung eines Laserstrahls die optischen Eigenschaften des Kartenmaterials in Gestalt einer gewünschten Kennzeichnung irreversibel verändert. Beispielsweise ist in der Druckschrift DE 30 48 733 A1 eine Ausweiskarte mit aufgebrachten Informationen beschrieben, die auf einer Oberfläche unterschiedliche farbige und übereinander angeordnete Schichtbereiche aufweist, die zumindest teilweise durch visuell erkennbare Personalisierungsdaten unterbrochen sind.

Neben Ausweiskarten sind auch andere fälschungsgefährdete Wertdokumente, wie Banknoten, Aktien, Anleihen, Urkunden, Gutscheine, Schecks, Eintrittskarten und dergleichen, vermehrt mit einem lasergenerierten, individualisierenden Kennzeichen, wie etwa einer Seriennummer, versehen. Dokument WO-A-2011/161661 offenbart ein Verfahren nach dem Oberbegriff des Anspruchs 1.

Ausgehend davon liegt der Erfindung die Aufgabe zugrunde, einen Datenträger der eingangs genannten Art bereitzustellen, der eine lasergenerierte individuelle Kennzeichnung hoher Fälschungssicherheit aufweist. Insbesondere soll die Kennzeichnung wenig Platz auf dem Datenträger beanspruchen und leicht in bestehende Designs oder Druckbilder zu integrieren sein.

Diese Aufgabe wird durch den Datenträger und das Verfahren zum Herstellen desselben gemäß den unabhängigen Ansprüchen gelöst. Weiterbildungen der Erfindung sind Gegenstand der Unteransprüche.

### Zusammenfassung der Erfindung

Ein erster Aspekt der Erfindung betrifft ein Verfahren nach Anspruch 1.

Als Laserquelle wird bevorzugt ein Infrarotlaser im Wellenlängenbereich von 0,8 µm bis 3 µm, insbesondere ein Nd:YAG-Laser oder ein Nd:YVO₄-Laser verwendet.

Des Weiteren wird der Infrarotlaser vorzugsweise mit einer Pulsfrequenz in einem Bereich von 30 bis 50 kHz, einer Leistung in einem Bereich von 10 bis 300 Watt und einer Verfahrensgeschwindigkeit in einem Bereich von 1500 bis 10000 mm/sec betrieben.

Die Markierungsschicht wird bevorzugt durch eine Stichtiefdruckschicht gebildet.

Es wird bevorzugt, dass die Untergrundschicht und die Markierungsschicht jeweils eine hohe Flächendeckung aufweisen, insbesondere unabhängig voneinander eine Flächendeckung in einem Bereich von 40 bis 70% aufweisen.

Weiterhin wird bevorzugt, dass die Untergrundschicht in Form eines Rasters, insbesondere in Form eines Linienrasters, gebildet ist und die Markierungsschicht in Form von feinen Strukturen, insbesondere in Form von Guillochen, gebildet ist.

Des Weiteren wird bevorzugt, dass die Untergrundschicht Rasterelemente einer ersten Farbe und Rasterelemente einer zweiten Farbe aufweist und sich die erste Farbe und die zweite Farbe jeweils von der Farbe der Markierungsschicht unterscheiden.

Die IR-absorbierende Komponente der Markierungsschicht wird bevorzugt aus der Gruppe von Verbindungen bestehend aus Kupfer(II)-fluorid (CuF₂), Kupferhydroxidfluorid (CuFOH), Kupferhydroxid (Cu(OH)₂), Kupferphosphat (Cu₃(PO₄)₂*2H₂O), wasserfreiem Kupferphosphat (Cu₃ (PO₄)₂), den basischen Kupfer (II)-phosphaten Cu₂PO₄(OH) (Libethenit), Cu₃ (PO₄) (OH)₃ (Cornetit), Cu₅(PO₄)₃(OH)₄ (Pseudomalachit), CuAl₆ (PO₄)₄(OH)₈*5H₂O (Türkis), Kupfer(II)-pyrophosphat (Cu₂ (P₂O₇ *3H₂O), wasserfreiem Kupfer (II)-pyrophosphat (Cu₂(P₂O₇)), Kupfer(II)-metaphosphat (Cu₃ (P₃O₉)₂), Eisen (II)-fluorid (FeF₂*4H₂O), wasserfreiem Eisen(II)-fluorid (FeF₂), Eisen(II)-phosphat (Fe₃ (PO₄)₂ * 8H₂O, Vivianit), Lithiumeisen(II)-phosphat (LiFePO₄, Triphylit), Natriumeisen(II)-phosphat (NaFePO₄, Maricit), Eisen(II)-silicaten (Fe₂SiO₄, Fayalit; FeₓMg₂₋ₓSiO₄, Olivin), Eisen(II)-carbonat (FeCo₃, Ankerit, Siderit); Nickel (II)-phosphat (Ni₃ (PO₄)₂*8H₂O), Titan(III)-metaphosphat (Ti(P₃O₉)), Ca₂Fe(PO₄)2*4H₂O (Anapait) und MgFe (PO₄) F (Wagnerit) gewählt.

Weiterhin wird bevorzugt, dass der Datenträger ein Sicherheitspapier oder ein Wertdokument, wie etwa eine Banknote, ist.

Ein zweiter Aspekt der Erfindung betrifft einen Datenträger, der durch das Verfahren gemäß dem ersten Aspekt der Erfindung erhältlich ist.

### Ausführliche Beschreibung der Erfindung

IR-absorbierende Druckfarben, die zur Herstellung der Markierungsschicht geeignet sind, sind z.B. in der EP 1 790 701 A1 beschrieben und kommerziell bei der Firma SICPA unter dem Handelsnamen SICPATALK®CBA erhältlich. Die IR-absorbierende Kompenente ist demnach bevorzugt eine Verbindung mit einem Übergangselement, das aus der Gruppe bestehend aus Ti, V, Cr, Mn, Fe, Co, Ni und Cu gewählt ist. Bei dem Übergangselement kann es sich weiter bevorzugt um ein Ion aus der Gruppe von Ionen bestehend aus Ti³⁺, VO²⁺, Cr⁵⁺, Fe²⁺, Ni²⁺, Co²⁺ und Cu²⁺ handeln. Die das IR-absorbierende Übergangselemention bzw. die IR-absorbierenden Übergangselementionen enthaltende IR-absorbierende Komponente kann insbesondere in Form eines Glases, z.B. in Form eines phosphat- und/oder fluoridhaltigen Glases, in dem eine Koordination des Übergangselementions bzw. der Übergangselementionen an die Phosphat- und/oder Fluoridanionen in dem Glas vorhanden ist, vorliegen. Des Weiteren kann es sich bei der das IR-absorbierende Übergangselemention bzw. die IR-absorbierenden Übergangselementionen enthaltenden infrarotabsorbierenden Komponente z.B. um eine kristalline Verbindung, die aus einem oder mehreren Kationen und einem oder mehreren Anionen besteht, handeln. Das Anion kann dabei insbesondere aus der Gruppe bestehend aus Phosphat (PO₄³⁻), Hydrogenphosphat (HPO₄²⁻), Pyrophosphat (P₂O₇⁴⁻), Metaphosphat (P₃O₉³⁻), Polyphosphat, Silicat (SiO₄⁴⁻), den kondensierten Polysilicaten, Titanat (TiO₃²⁻), den kondensierten Polytitanaten, Vanadat (VO₄³⁻), den kondensierten Polyvanadaten, Molybdat (MoO₄²⁻), den kondensierten Polymolybdaten, Wolframat (WO₄²⁻), den kondensierten Polywolframaten, Fluorid (F⁻), Oxid (O²⁻) und Hydroxid (OH-) ausgewählt sein. Insbesondere wird bevorzugt, dass die infrarotabsorbierende Komponente aus der Gruppe von Verbindungen bestehend aus Kupfer(II)-fluorid (CuF₂), Kupferhydroxidfluorid (CuFOH), Kupferhydroxid (Cu(OH)₂), Kupferphosphat (Cu₃(PO₄)₂*2H₂O), wasserfreiem Kupferphosphat (Cu₃ (PO₄)₂), den basischen Kupfer (II)-phosphaten Cu₂PO₄(OH) (Libethenit), Cu₃ (PO₄) (OH)₃ (Cornetit), Cu₅(PO₄)₃(OH)₄ (Pseudomalachit), CuAl₆ (PO₄)₄ (OH)₈*5H₂O (Türkis), Kupfer(II)-pyrophosphat (Cu₂ (P₂O₇ *3H₂O), wasserfreiem Kupfer (II)-pyrophosphat (Cu₂(P₂O₇)), Kupfer(II)-metaphosphat (Cu₃ (P₃O₉)₂), Eisen (II)-fluorid (FeF₂*4H₂O), wasserfreiem Eisen(II)-fluorid (FeF₂), Eisen(II)-phosphat (Fe₃ (PO₄)₂ * 8H₂O, Vivianit), Lithiumeisen(II)-phosphat (LiFePO₄, Triphylit), Natriumeisen(II)-phosphat (NaFePO₄, Maricit), Eisen(II)-silicaten (Fe₂SiO₄, Fayalit; FeₓMg₂₋ₓSiO₄, Olivin), Eisen(II)-carbonat (FeCo₃, Ankerit, Siderit); Nickel (II)-phosphat (Ni₃ (PO₄)₂*8H₂O), Titan(III)-metaphosphat (Ti(P₃O₉)), Ca₂Fe(PO₄)2*4H₂O (Anapait) und MgFe (PO₄) F (Wagnerit) gewählt ist. Bei der infrarotabsorbierenden Komponente kann es sich des Weiteren um ein IR-absorbierendes Übergangselementatom oder -ion, das an eine Komponente des Polymerbindemittels der Druckfarbe gebunden ist, handeln. Das Polymerbindemittel der Druckfarbe kann insbesondere spezifische Bindungsstellen für Übergangselementionen, vorzugsweise für Cu²⁺ und/oder für Fe²⁺, enthalten. Bei den Bindungsstellen kann es sich insbesondere um Phosphatgruppen, die in eine Polymerhauptkette einvernetzt oder auf eine Polymerhauptkette aufgepfropft sind, handeln. Vorzugsweise handelt es sich bei der infrarotabsorbierenden Komponente um einen IR-absorbierenden Komplex eines Übergangselementatoms oder -ions und einer in dem Polymer enthaltenen Bindungsstelle, vorzugsweise einen in dem Bindemittel gelösten organischen Thiohamstoff-Kupfer(II)-Komplex.

Die IR-absorbierenden Druckfarben, die zur Herstellung der Markierungsschicht geeignet sind, können darüber hinaus zumindest ein Buntpigment enthalten.

Die Laserbeaufschlagung der Markierungsschicht mithilfe eines Infrarotlasers führt zur Ablation bzw. Entfernung der IR-absorbierenden Komponente und gegebenenfalls zur Ablation eines Teils des Bindemittels und der Buntpigmente. Der mit Laserbestrahlung behandelte Bereich ist im infraroten Spektralbereich in Form einer Aufhellung erkennbar. Der mit Laserstrahlung behandelte Bereich der Markierungsschicht kann verglichen mit dem unbehandelten Bereich der Markierungsschicht eine visuell erfassbare, dunklere Farbe aufweisen (diese im sichtbaren Spektralbereich erkennbare Farbvertiefung wird nachstehend als "Schwärzung" der Markierungsschicht bezeichnet). Der Erfindung liegt die Erkenntnis zugrunde, dass die Schwärzung der Markierungsschicht innerhalb des mit Laserstrahlung behandelten Bereichs durch geeignete Wahl des Designs der Markierungsschicht und der Untergrundschicht, und/oder durch geeignete Wahl der Farben der Markierungsschicht und der Untergrundschicht kaschiert bzw. getarnt werden kann. Auf diese Weise lässt sich in vorteilhafter Weise ein Datenträger mit einer im infraroten Spektralbereich erkennbaren und im sichtbaren Spektralbereich verborgenen Kennzeichnung in Form von Mustern, Buchstaben, Zahlen oder Bildern erzeugen.

Mit Bezug auf das Design wird bevorzugt, dass die Untergrundschicht und die Markierungsschicht jeweils eine hohe Flächendeckung aufweisen, insbesondere unabhängig voneinander eine Flächendeckung von mehr als 40%, bevorzugt in einem Bereich von 40 bis 70%, aufweisen. Die Markierungsschicht wird insbesondere in Form von feinen Strukturen oder Rasterelementen, bevorzugt in Form von Guillochen, Mikrotext, graphischen Elementen oder dergleichen gebildet. Als Untergrundschicht eignet sich z.B. ein Linien-, Punkt- oder Kreuzraster, wobei ein Linienraster bevorzugt wird.

Mit Bezug auf die Wahl der Farben der Markierungsschicht und der Untergrundschicht wird bevorzugt, dass die Untergrundschicht Rasterelemente einer ersten Farbe und Rasterelemente einer zweiten Farbe aufweist (und sich die Rasterelemente der ersten Farbe und die der zweiten Farbe einander abwechseln und sich gegebenenfalls teilweise überlagern) und sich die erste Farbe und die zweite Farbe jeweils von der Farbe der Markierungsschicht unterscheiden. Insbesondere wird bevorzugt, dass die Farbe der Markierungsschicht, die beispielsweise eine Stichtiefdruckschicht ist, im Farbton mit dem Farbton bzw. den Farbtönen der Untergrundschicht abgestimmt ist. Bevorzugte Farbvarianten werden nachstehend in Anlehnung an den zwölfteiligen Farbkreis nach Johannes Itten beschrieben:

### a) Farbvariante 1

### Anleitung:

Im Farbkreis wird eine sogenannte Basisfarbe ausgewählt. Zwei benachbarte Farben (sogenannte Sekundärfarben) im Abstand des Bunttonwinkels ± 15 - 30° werden ausgewählt (drei angrenzende Farben im Farbkreis sind beispielsweise die Farben grünliches Gelb, Gelb und rötliches Gelb). Die Farbsättigung und die Helligkeit werden bei allen drei Farben gleich eingestellt. Die dunkelste Farbe wird zur Herstellung der Markierungsschicht verwendet. Die anderen beiden Farben werden zur Herstellung der Untergrundschicht herangezogen.

Beispiele für geeignete Farbkombinationen lassen sich der folgenden Tabelle 1 entnehmen. Die darin beschriebenen Angaben beziehen sich auf den CIE-LCh-Farbraum (L = Helligkeit; C = Buntheit bzw. relative Farbsättigung; h = Bunttonwinkel).

**Tabelle 1**

| Farbe 1 | Farbe 2 | Farbe 3 |
|---|---|---|
| H₁ | H₁-15° - 30° | H₁ + 15°+30° |
| L₁ | L₂ variabel | L₂ variabel |
| C₁ | C₁ | C₁ |

### b) Farbvariante 2

### Anleitung:

Im Farbkreis wird eine Basisfarbe ausgewählt. Zwei benachbarte Farben (Sekundärfarben) im Abstand des Bunttonwinkels ± 15 - 30° werden ausgewählt. Die Basisfarbe, die dunkler als die zwei benachbarten Farben ist, wird zur Herstellung der Markierungsschicht verwendet. Die anderen beiden Farben werden zur Herstellung der Untergrundschicht herangezogen. Die Farbsättigung und die Helligkeit der beiden benachbarten Farben (Sekundärfarben) werden gleich eingestellt.

Beispiele für geeignete Farbkombinationen lassen sich der folgenden Tabelle 2 entnehmen:

**Tabelle 2**

| Farbe 1 | Farbe 2 | Farbe 3 |
|---|---|---|
| H₁ | H₁ -15° - 30° | H₁ + 15° + 30° |
| L₁ | L₂ > L₁ und L₂ = L₃ | L₃ > L₁ und L₃ = L₂ |
| C₁ | C₂ | C₃ |

### c) Farbvariante 3

### Anleitung:

Im Farbkreis wird eine Basisfarbe ausgewählt. Eine benachbarte Farben (Sekundärfarbe) im Abstand des Bunttonwinkels ± 15 - 30° wird ausgewählt. Die Basisfarbe wird so eingestellt, dass sie sich in Sättigung und/oder Helligkeit von der benachbarten Farbe unterscheidet und wird zur Herstellung der Markierungsschicht verwendet. Die Helligkeit der benachbarten Farbe wird so eingestellt, dass sie höher als die der Basisfarbe ist. Die benachbarte Farbe wird zur Herstellung der Untergrundschicht herangezogen.

Beispiele für geeignete Farbkombinationen lassen sich der folgenden Tabelle 3 entnehmen:

**Tabelle 3**

| Farbe 1 | Farbe 2 |
|---|---|
| H₁ | H₁ ± 15°/30° |
| L₁ | L₂ > L₁ |
| C₁ | C₂ |

In allen Erfindungsaspekten und Varianten können die Kennzeichnungen ein Individualisierungskennzeichen für ein Wertdokument, wie etwa eine fortlaufende Seriennummer, einen Symbolcode, wie etwa einen Strich- oder Matrixcode, oder dergleichen, umfassen.

Darüber hinaus kann die Untergrundschicht in Verbindung mit der Markierungsschicht eine visuell erfassbare Information bilden, die mit der im infraroten Spektralbereich erkennbaren Kennzeichnung in einem sinngemäßen Zusammenhang steht.

Mit besonderem Vorteil werden Laserquellen im nahen Infrarot eingesetzt, da dieser Wellenlängenbereich gut zu den Absorptionseigenschaften der für Wertdokumente verwendeten Substrate und Druckfarben passt. Beispielsweise lassen sich für diesen Bereich leicht Druckfarben angeben, die für die Laserstrahlung transparent, im sichtbaren Spektralbereich für den menschlichen Betrachter jedoch opak und gefärbt sind. Mit besonderem Vorteil werden Infrarotlaser im Wellenlängenbereich von 0,8 µm bis 3 µm, insbesondere Nd:YAG-Laser oder Nd:YVO₄-Laser, verwendet.

Das Substrat des Datenträgers kann z.B. aus Papier, einer Folie oder einem Papier-Folien-Laminat gebildet sein. Der Datenträger stellt beispielsweise ein Sicherheitselement, ein blattförmiges Wertdokument oder den Kartenkörper einer Ausweiskarte, Kreditkarte oder dergleichen dar.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einem erfindungsgemäß gestalteten Kennzeichnungsbereich,
- Fig. 2a: eine schematische Draufsicht auf den Kennzeichnungsbereich der in Fig. 1 gezeigten Banknote bei visueller Betrachtung mit bloßem Auge,
- Fig. 2b: einen Querschnitt durch den Kennzeichnungsbereich von Figur 2a entlang der Linie A-A', und
- Fig. 2c: eine schematische Draufsicht auf den Kennzeichnungsbereich der Figur 2a, aufgenommen mithilfe einer IR-Kamera bei Beleuchtung der Banknote mit einer IR-Lampe.

Die Erfindung wird anhand des Beispiels einer Banknote näher erläutert. Fig. 1 zeigt dazu eine schematische Darstellung einer Banknote 10, die innerhalb eines Kennzeichnungsbereiches 12 mit der im infraroten Spektralbereich maschinell erfassbaren Kennzeichnung "1234" versehen ist.

Fig. 2a zeigt den Kennzeichnungsbereich 12 der Banknote bei visueller Betrachtung mit bloßem Auge. Der Kennzeichnungsbereich weist eine im Untergrunddruck, z.B. Nass- oder Trockenoffsetdruck oder indirekter Hochdruck (insbesondere mit Nyloprintplatten), erzeugte, zweifarbige Untergrundschicht 22 in Form eines Linienrasters auf. Das Linienraster besteht aus blauen und violetten Linien, die sich einander abwechseln. Die Untergrundschicht 22 ist innerhalb des durch eine Ellipse beschriebenen Bereiches mit einer im Stichtiefdruck erzeugten Markierungsschicht 24 in Form eines Kreuzrasters aus sich schneidenden waagrechten und senkrechten Linien überdruckt. Die Markierungsschicht 24 wurde aus dunkelblauer, IRabsorbierender Stichdruckfarbe der Firma SICPA mit dem Handelsnamen SICPATALK® CBA erhalten. Die Markierungsschicht 24 weist eine durch die Rasterung und die zweifarbige Gestaltung der Untergrundschicht 22 getarnte, im sichtbaren Spektralbereich verborgenen Kennzeichnung "1234" auf. Die Einbringung der Kennzeichnung in die Markierungsschicht 24 erfolgt durch Laserbeaufschlagung mittels eines Nd-Vanadat-Festkörperlasers (Lasermodell: Laserbeschrifter der Firma Edgewave, "Innoslab IS8I-E"; Wellenlänge: 1064 nm; Leistung: 100 Watt; Pulslänge: 10 nsec; Scangeschwindigkeit: 1500-4500 mm/sec; Pulsfrequenz: 30-50 kHz).

Fig. 2b zeigt dazu schematisch einen Querschnitt durch den Kennzeichnungsbereich von Figur 2a entlang der Linie A-A'. Wie anhand der Fig. 2b zu erkennen ist, enthält der auf das Papiersubstrat 30 der Banknote 10 aufgebrachte Kennzeichnungsbereich zwei Schichten: die Untergrundschicht 22 und die Markierungsschicht 24, die die Laserstrahlung des zur Kennzeichnung verwendeten Infrarotlasers absorbiert. Die Einwirkung der Laserstrahlung auf die IR-absorbierende Stichdruckfarbe der Markierungsschicht 24 führt zur Ablation des IR-Absorbers. Dabei kann auch ein Teil des Bindemittels und des Buntpigments der Stichdruckfarbe entfernt werden. Darüber hinaus erfolgt gleichzeitig eine Schwärzung 26 des mit Laser beaufschlagten Bereiches. Die Schwärzung 26 wird allerdings durch das Design der Markierungsschicht und der Untergrundschicht und durch die Wahl der Farben der Markierungsschicht und der Untergrundschicht getarnt und ist erst bei visueller Betrachtung mithilfe eines Mikroskops erkennbar (insbesondere in Form von Pixeln).

Fig. 2c zeigt schematisch denselben Kennzeichnungsbereich Figur 2a bei Beleuchtung mit einer IR-Lampe, aufgenommen mit einer IR-Kamera. Die Banknote kann somit mit visuell unsichtbaren, maschinell jedoch einfach auslesbaren Individualisierungen versehen werden.

Mit Bezug auf die Farben der Untergrundschicht 22 und der Markierungsschicht 24 könnten beispielsweise auch die Farben Gelb und Grün für die Untergrundschicht 22 und die dunkles Ockergelb für die Markierungsschicht 24 verwendet werden.

Des Weiteren kann die Markierungsschicht 24, die im Beispiel die Gestalt eines Kreuzrasters aufweist, mit Vorteil in Form von Guillochen oder anderen graphischen Elementen gebildet sein.

## Patentansprüche

1. Verfahren zum Herstellen eines Datenträgers (10) mit einer im infraroten Spektralbereich erkennbaren und im sichtbaren Spektralbereich verborgenen Kennzeichnung (26) in Form von Mustern, Buchstaben, Zahlen oder Bildern, umfassend die Schritte:
Bereitstellen eines Datenträgers mit einem Datenträgersubstrat (30), einer durch mindestens eine Druckfarbe gebildeten Untergrundschicht (22) und einer oberhalb der Untergrundschicht aufgebrachten, eine IR-absorbierende Komponente enthaltenden, drucktechnisch erzeugten Markierungsschicht (24), wobei sich die Farbe bzw. die Farben der Untergrundschicht von der Farbe der Markierungsschicht unterscheidet bzw. unterscheiden;
Beaufschlagen des Datenträgers mit Laserstrahlung, so dass in der Markierungsschicht durch Abtragen der IR-absorbierenden Komponente die im infraroten Spektralbereich erkennbare Kennzeichnung erzeugt wird und die durch die Laserbehandlung verursachte, im sichtbaren Spektralbereich erkennbare, farbliche Veränderung der Markierungsschicht im Kennzeichnungsbereich durch die darunter befindliche Untergrundschicht getarnt wird, **dadurch gekennzeichnet, dass** die Untergrundschicht und die Markierungsschicht strukturiert sind, und dass die Markierungsschicht durch eine Stichtiefdruckschicht gebildet ist.

2. Verfahren nach Anspruch 1, wobei die Untergrundschicht und die Markierungsschicht jeweils eine hohe Flächendeckung aufweisen, insbesondere unabhängig voneinander eine Flächendeckung von mindestens 40%, bevorzugt in einem Bereich von 40 bis 70%, aufweisen.

3. Verfahren nach einem der Ansprüche 1 oder 2, wobei die Untergrundschicht in Form eines Rasters, insbesondere in Form eines Linienrasters, gebildet ist und die Markierungsschicht in Form von feinen Strukturen, insbesondere in Form von Guillochen, gebildet ist.

4. Verfahren nach einem der Ansprüche 1 bis 3, wobei die Untergrundschicht Rasterelemente einer ersten Farbe und Rasterelemente einer zweiten Farbe aufweist und sich die erste Farbe und die zweite Farbe jeweils von der Farbe der Markierungsschicht unterscheiden.

5. Verfahren nach einem der Ansprüche 1 bis 4, wobei als Laserquelle ein Infrarotlaser im Wellenlängenbereich von 0,8 µm bis 3 µm, insbesondere ein Nd:YAG-Laser oder ein Nd:YVO₄-Laser verwendet wird.

6. Verfahren nach Anspruch 5, wobei der Infrarotlaser mit einer Pulsfrequenz in einem Bereich von 30 bis 50 kHz, einer Leistung in einem Bereich von 10 bis 300 Watt und einer Verfahrensgeschwindigkeit in einem Bereich von 1500 bis 10000 mm/sec betrieben wird.

7. Verfahren nach einem der Ansprüche 1 bis 6, wobei die IR-absorbierende Komponente aus der Gruppe von Verbindungen bestehend aus Kupfer(II)-fluorid (CuF₂), Kupferhydroxidfluorid (CuFOH), Kupferhydroxid (Cu(OH)₂), Kupferphosphat (Cu₃(PO₄)₂*2H₂O), wasserfreiem Kupferphosphat (Cu₃ (PO₄)₂), den basischen Kupfer (II)-phosphaten Cu₂PO₄(OH) (Libethenit), Cu₃ (PO₄) (OH)₃ (Cornetit), Cu₅(PO₄)₃(OH)₄ (Pseudomalachit), CuAl₆ (PO₄)₄ (OH)₈*5H₂O (Türkis), Kupfer(II)-pyrophosphat (Cu₂ (P₂O₇ *3H₂O), wasserfreiem Kupfer (II)-pyrophosphat (Cu₂(P₂O₇)), Kupfer(II)-metaphosphat (Cu₃ (P₃O₉)₂), Eisen (II)-fluorid (FeF₂*4H₂O), wasserfreiem Eisen(II)-fluorid (FeF₂), Eisen(II)-phosphat (Fe₃ (PO₄)₂ * 8H₂O, Vivianit), Lithiumeisen(II)-phosphat (LiFePO₄, Triphylit), Natriumeisen(II)-phosphat (NaFePO₄, Maricit), Eisen(II)-silicaten (Fe₂SiO₄, Fayalit; FexMg₂₋ₓSiO₄, Olivin), Eisen(II)-carbonat (FeCo₃, Ankerit, Siderit); Nickel (II)-phosphat (Ni₃ (PO₄)₂*8H₂O), Titan(III)-metaphosphat (Ti(P₃O₉)), Ca₂Fe(PO₄)2*4H₂O (Anapait) und MgFe (PO₄) F (Wagnerit) gewählt ist.

8. Verfahren nach einem der Ansprüche 1 bis 7, wobei der Datenträger ein Wertdokument ist.

9. Datenträger, erhältlich durch das Verfahren gemäß einem der Ansprüche 1 bis 8.

## Claims

1. A method for manufacturing a data carrier (10) having an indicator (26) in the form of patterns, letters, numbers or images that is recognizable in the infrared spectral range and hidden in the visible spectral range, comprising the steps of:
making available a data carrier having a data carrier substrate (30), a background layer (22) formed by at least one printing ink and a marking layer (24) applied above the background layer, containing an IR-absorbing component and being produced by printing technology, wherein the color or the colors of the background layer differs or differ from the color of the marking layer;
applying laser radiation to the data carrier, so that in the marking layer the indicator that is recognizable in the infrared spectral range is produced by removal of the IR-absorbing component, and the color change of the marking layer in the indicator region that is caused by the laser treatment and is recognizable in the visible spectral range is disguised by the background layer disposed thereunder,
**characterized in that** the background layer and the marking layer are structured and that the marking layer is formed by an intaglio printed layer.

2. The method according to claim 1, wherein the background layer and the marking layer respectively have a high area coverage, in particular independently of each other an area coverage of at least 40%, preferably in a range of 40 to 70%.

3. The method according to any of the claims 1 or 2, wherein the background layer is formed in the form of a screen, in particular in the form of a line screen, and the marking layer is formed in the form of fine structures, in particular in the form of guilloches.

4. The method according to any of the claims 1 to 3, wherein the background layer has screen elements of a first color and screen elements of a second color and the first color and the second color respectively differ from the color of the marking layer.

5. The method according to any of the claims 1 to 4, wherein as laser source an infrared laser in the wavelength range of 0.8 µm to 3 µm, in particular a Nd:YAG laser or a Nd:YVO₄ laser is employed.

6. The method according to claim 5, wherein the infrared laser is operated at a pulse frequency in a range of 30 to 50 kHz, a power in a range of 10 to 300 Watt and a process speed in a range of 1500 to 10000 mm/sec.

7. The method according to any of the claims 1 to 6, wherein the IR-absorbing component is chosen from the group of compounds consisting of copper(II) fluoride (CuF₂), copper hydroxide fluoride (CuFOH), copper hydroxide (Cu(OH)₂), copper phosphate (Cu₃(PO₄)_{2*}2H₂O), anhydrous copper phosphate (Cu₃(PO₄)₂), the alkaline copper(II) phosphates Cu₂PO₄(OH) (Libethenite), Cu₃(PO₄)(OH)₃ (Cornetite), Cu₅(PO₄)₃(OH)₄ (Pseudomalachite), CuAl₆(PO₄)₄(OH)_{8*}5H₂O (Turquoise), copper(II) pyrophosphate (Cu₂(P₂O_{7*}3H₂O), anhydrous copper(II) pyrophosphate (Cu₂(P₂O₇)), copper(II) metaphosphate (Cu₃(P₃O₉)₂), iron(II) fluoride (FeF_{2*}4H₂O), anhydrous iron(II) fluoride (FeF₂), iron(II) phosphate (Fe₃(PO₄)_{2*}8H₂O, Vivianite), lithium iron(II) phosphate (LiFePO₄, Triphylite), sodium iron(II) phosphate (NaFePO₄, Maricite), iron(II) silicates (Fe₂SiO₄, Fayalite; FeₓMg₂₋ₓSiO₄, Olivine), iron(II) carbonate (FeCo₃, Ankerite, Siderite); nickel(II) phosphate (Ni₃(PO₄)_{2*}8H₂O), titanium(III) metaphosphate (Ti(P₃O₉)), Ca₂Fe(PO₄)_{2*}4H₂O (Anapaite) and MgFe(PO₄)F (Wagnerite).

8. The method according to any of the claims 1 to 7, wherein the data carrier is a value document.

9. A data carrier obtainable by the method according to any of the claims 1 to 8.

## Revendications

1. Procédé de fabrication d'un support de données (10) ayant une identification (26) reconnaissable dans la plage spectrale infrarouge et caché dans la plage spectrale visible, sous forme de motifs, lettres, chiffres ou images, comprenant les étapes:
mise à disposition d'un support de données ayant un substrat de support de données (30), une couche de fond (22) constituée par au moins une encre d'impression et une couche de marquage (24) appliquée au-dessus de la couche de fond, contenant un composant absorbant l'infrarouge et générée par technique d'impression, la couleur ou les couleurs de la couche de fond se différenciant de la couleur de la couche de marquage;
exposition du support de données à un rayonnement laser, de telle sorte que, dans la couche de marquage, par enlèvement du composant absorbant l'infrarouge, l'identification reconnaissable dans la plage spectrale infrarouge est générée, et la modification de couleur, engendrée par le traitement laser et reconnaissable dans la plage spectrale visible, de la couche de marquage dans la zone d'identification est masquée par la couche de fond se trouvant en-dessous, **caractérisé en ce que** la couche de fond et la couche de marquage sont structurées et **en ce que** la couche de marquage est constituée par une couche d'impression en creux par gravure.

2. Procédé selon la revendication 1, la couche de fond et la couche de marquage présentant respectivement une couverture de surface élevée, notamment indépendamment l'une de l'autre une couverture de surface d'au moins 40%, de préférence se situant dans une zone de 40 à 70%.

3. Procédé selon une des revendications 1 ou 2, la couche de fond étant constituée sous forme d'une trame, notamment sous forme d'une trame lignée, et la couche de marquage étant constituée sous forme de fines structures, notamment sous forme de guillochis.

4. Procédé selon une des revendications de 1 à 3, la couche de fond comportant des éléments de trame d'une première couleur et des éléments de trame d'une deuxième couleur, et la première couleur et la deuxième couleur se différenciant respectivement de la couleur de la couche de marquage.

5. Procédé selon une des revendications de 1 à 4, la source laser utilisée consistant en un laser infrarouge d'une plage de longueurs d'onde de 0,8 µm à 3 µm, notamment un laser Nd:YAG ou un

6. Procédé selon la revendication 5, le laser infrarouge étant actionné à une fréquence d'impulsion se situant entre 10 et 50 watt, à une puissance se situant entre 10 et 300 watt, et à une vitesse d'opération se situant entre 1500 et 10000 mm/sec.

7. Procédé selon une des revendications de 1 à 6, le composant absorbant l'infrarouge étant choisi dans le groupe de composés constitué par le fluorure de cuivre (II) (CuF₂), l'hydroxyfluorure de cuivre (CuFOH), l'hydroxyde de cuivre (Cu(OH)₂), le phosphate de cuivre (Cu₃(PO₄)₂*2H₂O), le phosphate de cuivre anhydre (Cu₃ (PO₄)₂), les phosphates de cuivre (II) basiques Cu₂PO₄(OH) (libéthénite), Cu₃ (PO₄) (OH)₃ (cornétite), Cu₅(PO₄)₃(OH)₄ (pseudomalachite), CuAl₆(PO₄)₄(OH)₈*5H₂O (turquoise), le pyrophosphate de cuivre (II) (Cu₂(P₂O₇)*3H₂O), le pyrophosphate de cuivre (II) anhydre (Cu₂(P₂O₇)), le métaphosphate de cuivre (II) (Cu₃ (P₃O₉)₂), le fluorure de fer (II) (FeF₂*4H₂O), le fluorure de fer (II) anhydre (FeF₂), le phosphate de fer (II) (Fe₃(PO₄)₂ * 8H₂O, vivianite), le phosphate de lithium-fer (II) (LiFePO₄, triphylite), le phosphate de sodium-fer (II) (NaFePO₄, maricite), les silicates de fer (II) (Fe₂SiO₄, fayalite; FeₓMg₂₋ₓSiO₄, olivine), le carbonate de fer (II) (FeCO₃, ankérite, sidérite), le phosphate de nickel (II) (Ni₃ (PO₄)₂*8H₂O), le métaphosphate de titane (III) (Ti(P₃O₉)), Ca₂Fe(PO₄)2*4H₂O (anapaïte) et MgFe (PO₄) F (wagnérite).

8. Procédé selon une des revendications de 1 à 7, le support de données étant un document de valeur.

9. Support de données, pouvant être obtenu par le procédé suivant une des revendications de 1 à 8.
